# EUROPÄISCHE PATENTSCHRIFT

(11) **EP 1 994 274 B1**
(45) Veröffentlichungstag und Bekanntmachung des Hinweises auf die Patenterteilung: **10.04.2013**
(21) Anmeldenummer: 07704495.6
(22) Anmeldetag: 09.02.2007
(51) Int. Cl.: F02N 11/08, F02N 15/06

(54) **VORRICHTUNG MIT EINEM ERSTEN GETRIEBETEIL ZUM EINSPUREN IN EIN ZWEITES GETRIEBETEIL, INSBESONDERE STARTVORRICHTUNG MIT EINEM RITZEL ZUM EINSPUREN IN EINEN ZAHNKRANZ EINER BRENNKRAFTMASCHINE SOWIE VERFAHREN ZUM BETRIEB EINER DERARTIGEN VORRICHTUNG**
DEVICE HAVING A FIRST GEARING PART FOR MESHING WITH A SECOND GEARING PART, IN PARTICULAR A STARTING DEVICE HAVING A PINION FOR MESHING WITH A RING GEAR OF AN INTERNAL COMBUSTION ENGINE, AND METHOD OF OPERATING SUCH A DEVICE
DISPOSITIF COMPRENANT UNE PREMIERE PARTIE D'ENGRENAGE POUR S'ENGAGER DANS UNE DEUXIEME PARTIE D'ENGRENAGE, NOTAMMENT DISPOSITIF DE DEMARRAGE AVEC UN PIGNON POUR S'ENGAGER DANS UNE COURONNE DENTEE D'UN MOTEUR A COMBUSTION INTERNE ET PROCEDE POUR FAIRE FONCTIONNER UN TEL DISPOSITIF

(30) Priorität: 06.03.2006 DE 102006011644
(43) Veröffentlichungstag der Anmeldung: 26.11.2008
(73) Patentinhaber: Robert Bosch GmbH, 70442 Stuttgart (DE)
(72) Erfinder: HEYERS, Klaus, 72766 Reutlingen (DE); GE, Jie, 70499 Stuttgart-Hausen (DE); TSAKIRIS, Apostolos, 71634 Ludwigsburg (DE); HEUSEL, Jochen, 72768 Reutlingen (DE); NEUBURGER, Martin, 73312 Geislingen (DE)
(86) Internationale Anmeldenummer: PCT/EP2007/051281
(87) Internationale Veröffentlichungsnummer: WO 2007/101770

(56) Entgegenhaltungen:
- WO-A-98/40647
- DE-A1- 10 005 005
- DE-A1- 10 225 249
- DE-A1-102005 004 326
- GB-A- 2 241 756
- JP-A- 6 264 995
- JP-A- 2005 330 813

## Beschreibung

### Stand der Technik

Aus der deutschen Offenlegungsschrift DE 197 02 932 A1 ist eine Startvorrichtung mit einem Ritzel zum Einspuren in einen Zahnkranz einer Brennkraftmaschine offenbart. Diese dort offenbarte Startvorrichtung ist ganz besonders dazu geeignet, im so genannten Start-Stopp-Betrieb betrieben zu werden. Das heißt, dass die technisch mögliche Startanzahl dieser Startvorrichtung auf das fünf- bis zehnfache eines üblichen Werts einer Startvorrichtung gesteigert ist. Ermöglicht wird dies dadurch, dass das sogenannte Einrückrelais dieser Startvorrichtung auf spezielle Weise getaktet betrieben wird. Durch diese spezielle Taktung dieses Einrückrelais wird ermöglicht, dass das Ritzel vor dem Einspuren in den Zahnkranz weniger stark beschleunigt wird und somit die Aufprallkräfte des Ritzels bzw. die Kräfte zwischen dem Ritzel und dem Zahnkranz vermindert sind gegenüber einer üblichen Startvorrichtung. Der durch den Gebrauch verbundene Verschleiß ist somit stark verringert; die Haltbarkeit verbessert.

Wird eine derartige Startvorrichtung im so genannten Start-Stopp-Betrieb eines Fahrzeugs betrieben, so tauchen Situationen auf, in denen relativ schnell ein Einspuren des Ritzels und ein Andrehen der Brennkraftmaschine erfolgen soll. Dies ist ganz besonders dann der Fall, wenn beispielsweise ein Fahrzeug vor einer auf "Halt" stehenden Ampel zum Stehen kommt, jedoch beispielsweise bereits noch während des Auslaufens der Brennkraftmaschine wieder klar und eindeutig die Brennkraftmaschine in Betrieb genommen werden soll, weil beispielsweise die Ampel auf "Fahren" umgeschaltet wird. In einem solchen Fall muss zunächst der Stillstand der Brennkraftmaschine abgewartet werden, damit das Ritzel der Startvorrichtung in den Zahnkranz eingespurt werden kann. Bei einer derartigen Betriebsweise kann daher eine Sicherheits- und Komforteinbuße hinsichtlich zügigen Weiterfahrens nicht ausgeschlossen werden.

### Offenbarung der Erfindung

### Vorteile

Die erfindungsgemäße Vorrichtung mit den Merkmalen des Hauptanspruchs hat den Vorteil, dass durch das zumindest eine Mittel, durch welches ein Bewegungszustand des ersten Getriebeteils (Ritzel) und ein Bewegungszustand des zweiten Getriebeteils (Zahnkranz) ermittelbar ist und dadurch ein Gesamtzustand ermittelt werden kann, der ein Einspuren des ersten Getriebeteils in das zweite Getriebeteil, während beide Getriebeteile sich drehen, ermöglicht. Durch diese sich ergebende Möglichkeit kann ein erstes Getriebeteil bereits wieder eingespurt werden, bevor eine Brennkraftmaschine und damit das zweite Getriebeteil zur Ruhe gekommen ist. Dies führt dazu, dass bei einem Fahrzeug im Start-Stopp-Betrieb gegenüber bisherigen Lösungen früher losgefahren werden kann. Das Fahrzeug lässt sich komfortabler betreiben und eventuelle, sicherheitskritische Phasen, in denen das Fahrzeug manövrierunfähig ist, können vermieden werden.

Zur Bestimmung des geeigneten Bewegungszustands sowohl des ersten als auch des zweiten Getriebeteils ist vorgesehen, dass das Mittel beispielsweise ein Steuergerät umfasst, in dem verschiedene Größen ausgewertet werden. Ein derartiges Steuergerät ermöglicht eine besonders zügige Ermittlung des geeigneten Bewegungszustands und letztlich auch eine besonders zügige Entscheidung darüber, wann das erste Getriebeteil mit dem zweiten Getriebeteil in Eingriff zu bringen ist.

Ist ein Drehzahlsensor zum Ermitteln einer Drehzahl des zweiten Getriebeteils vorhanden, so lässt sich eine besonders genaue Auflösung und damit eine besonders genaue Bestimmung der Drehzahl des zweiten Getriebeteils ermitteln. Ein Eingriff beider Getriebeteile kann daher besonders schonend erfolgen. Eine weitere Verbesserung ergibt sich, wenn für das erste und das zweite Getriebeteil jeweils ein Drehzahlsensor zur Verfügung steht.

Besonders vorteilhaft ist, wenn die Vorrichtung mit dem ersten Getriebeteil einerseits einen Antriebsmotor aufweist, durch das das erste Getriebeteil in Drehung versetzbar ist und andererseits die Vorrichtung einen Aktuator, insbesondere einen elektrischen Hubmagneten aufweist, durch den das erste Getriebe verschiebbar, insbesondere axial verschiebbar ist und dies unabhängig von einer Drehung bzw. einem Anschalten des Antriebsmotors. Dies vermeidet Zwangssituationen, die zu ungeeigneten Bewegungszuständen führen.

Um eine besonders kompakte Vorrichtung zu erreichen ist vorgesehen, dass ein Lagerflansch, der häufig als sogenanntes Antriebslager bezeichnet wird, sowohl als Befestigung für den Vorspuraktuator als auch für das Steuergerät dient.

Desweiteren ist vorgesehen, dass in dem Steuergerät ein Kennfeld gespeichert ist, in dem zumindest eine Eigenschaft der Vorrichtung zumindest einer anderen Eigenschaft zugeordnet ist. Eine Eigenschaft könnte dabei beispielsweise eine elektrische Spannungshöhe sein, aus der sich eine Drehzahl und damit desweiteren eine Winkelgeschwindigkeit ergibt, die damit die andere Eigenschaft wäre. Dies hat zum Vorteil, dass ohne Rechenoperationen schnell die Information vorliegen kann, welche Winkelgeschwindigkeit das erste Getriebeteil aufweist.

Alternativ kann die Abbildung der Eigenschaften auch durch ein physikalisches Modell erfolgen. So kann z. B. das Modell durch die Gleichung n₂₃ = C*U45 abgebildet werden. In diesem Modell wird die Drehzahl n₂₃ des zweiten Getriebeteils aus der Messung der generatorischen Spannung U45 des Antriebs ermittelt werden. C ist dabei eine zu bestimmende Konstante.

### Offenbarung der Erfindung

In den Zeichnungen sind Ausführungsbeispiele einer erfindungsgemäßen Vorrichtung sowie ein Verfahren zum Betrieb einer solchen Vorrichtung dargestellt. Es zeigen:
Figur 1 eine Vorrichtung mit einem ersten Getriebeteil zum Einspuren in ein zweites Getriebeteil, insbesondere eine Startvorrichtung mit einem Ritzel zum Einspuren in einem Zahnkranz einer Brennkraftmaschine in einer symbolischen Darstellung,
Figur 2 eine Seitenansicht auf eine Vorrichtung mit einem ersten Getriebeteil vor dem Einspuren in ein zweites Getriebeteil,
Figur 3 ein Diagramm bezüglich des Verlaufs der Umfangsgeschwindigkeiten der ersten und zweiten Getriebeteile über den Zeitablauf sowie damit verbunden den Verlauf von drei verschiedenen Signalen,
Figur 4 ein weiteres Diagramm bezüglich des Verlaufs der Umfangsgeschwindigkeiten der ersten und zweiten Getriebeteile über einen etwas anderen Zeitablauf,
Figur 5 zeigt ein erstes und ein zweites Getriebeteil.

Figur 1 zeigt eine Vorrichtung 20 mit einem ersten Getriebeteil 23, das zum Einspuren in ein zweites Getriebeteil 26 vorgesehen ist. Die Vorrichtung 20 ist insbesondere als Startvorrichtung vorgesehen, so dass das erste Getriebeteil 23 üblicherweise als Ritzel ausgeführt ist. Es ist dabei unerheblich, ob es sich dabei um einen sogenannten "Maulstarter" mit einer Abstützung von radialen Kräften durch Lager axial beiderseits des Getriebeteils 23 oder um einen sogenannten frei ausstoßenden Starter handelt, bei dem nur auf einer Seite des Getriebeteils 23 axiale Kräfte abgestützt werden. Das zweite Getriebeteil 26, üblicherweise ein Zahnkranz, ist hier Teil einer Brennkraftmaschine 29, die ebenso wie die Startvorrichtung 20 nur symbolhaft dargestellt ist. Diese Brennkraftmaschine 29 trägt eine Motorwelle 32, an der zumindest mittelbar das zweite Getriebeteil 26 befestigt ist und somit mit der Motorwelle 32 mitdrehen kann. Im Gegensatz zu bisher bekannten Vorrichtungen 20, die mit ihrem ersten Getriebeteil 23 üblicherweise nur in stillstehende zweite Getriebeteile 26 eingreifen können, ist es im Rahmen der Beschreibung vorgesehen zu zeigen, wie eine erfindungsgemäße Vorrichtung 20 mit ihrem ersten Getriebeteil 23 in ein bewegtes, das heißt sich drehendes zweites Getriebeteil 26 einspuren kann.

Figur 2 zeigt in einer vergrößerten Darstellung ausschnittweise die Brennkraftmaschine 29 bzw. hiervon ansatzweise die Motorwelle 32, das zweite Getriebeteil 26 sowie die Drehachse des zweiten Getriebeteils 26, die hier mit 35 bezeichnet ist. Auf der linken Seite der Figur 2 ist die Vorrichtung 20 dargestellt, die hier als so genannter frei ausstoßender Starter ausgeführt ist. An dieser Stelle sei bemerkt, dass diese Vorrichtung 20 genauso gut auch als so genannter Maulstarter ausgeführt sein könnte, die Ausführung beeinträchtigt die Funktion gemäß der hier beschriebenen Erfindung nicht. Diese Vorrichtung 20 zeigt hier das erste Getriebeteil 23 im so genannten ausgespurten Zustand, das heißt im Ruhezustand der Vorrichtung 20. Hinter dem ersten Getriebeteil 23 ist ein Lagerflansch 38 dargestellt, der ein tragendes Element der Vorrichtung 20 darstellt. Der Lagerflansch 39 ist oftmals auch als so genanntes Antriebslager bezeichnet. An diesem Lagerflansch 38 ist rückwärtig und oben ein Aktuator 41 befestigt, der im Hinblick auf eine axiale Verschiebung des ersten Getriebeteils 23 eine bestimmte Aufgabe übernimmt. Unterhalb des Aktuators 41 ist ein Gehäuse 44 dargestellt, das beispielsweise ein sogenanntes Polgehäuse ist. Innerhalb des Polgehäuses bzw. Gehäuses 44 ist ein Rotor 47 angeordnet, der in Zusammenwirkung mit dem Gehäuse 44 bzw. Polgehäuse 44 einen Antriebsmotor 50 bildet. Unterhalb des Antriebsmotors 50 ist ein Steuergerät 53 gezeigt, das ebenfalls am Lagerflansch 38 befestigt ist. Das Steuergerät könnte auch als sogenanntes Wegbaugerät konstruiert sein. Es ist als hier dargestelltes Anbausteuergerät jedoch vorteilhafter, da sich so ein vom Hersteller der Vorrichtung 20 kompaktes Gerät herstellen, liefern und anbauen lässt, ohne weitere ungesicherte Verbindungsprozesse im Fahrzeugwerk ablaufen lassen zu müssen. Zu dem lässt sich dann im Werk des Herstellers der Vorrichtung 20 diese insgesamt prüfen, ohne sie anschließend wieder in Teile zerlegen zu müssen. Des Weiteren ist rechts des zweiten Getriebsteils 26 ein Drehzahlsensor 56 dargestellt. Der Drehzahlsensor 56 hat die Aufgabe, die Drehzahl des zweiten Getriebeteils 26 zu ermitteln bzw. hierfür ein Hilfsmittel zu sein. Der Aktuator 41 dient dazu, im Betriebszustand das erste Getriebeteil 23 aus der Ruhelage axial zu verschieben und dadurch das erste Getriebeteil in das zweite Getriebeteil 26 einzuspuren. Der Antriebsmotor 50 dient - wie bei üblichen Startanlagen - dazu, das erste Getriebeteil 23 in Drehung zu versetzen und ein Drehmoment auf das zweite Getriebeteil 26 auszuüben. Optional ist ein zweiter Drehzahlsensor 51 zur Ermittlung der Drehzahl n₂₃, eine erforderliche Datenleitung zwischen dem Sensor 51 und dem Steuergerät 53 ist nicht dargestellt. Mittels einer Steuerleitung 52 schaltet das Steuergerät 53 einen Schalter 54, damit die Vorrichtung 20 mittels der Batterie 55 bestromt werden kann

Nachfolgend wird die Funktion der Vorrichtung und ihre grundlegende Arbeitsweise dargestellt:
Es wird beispielsweise angenommen, dass die Brennkraftmaschine 29 zunächst im eingeschalteten Zustand ist, das heißt, die Motorwelle 32, beispielsweise als Kurbelwelle ausgeführt, dreht sich. Dies trifft beispielsweise auf ein Fahrzeug zu, das auf einer Verkehrsstraße angetrieben ist. Wird nun das Fahrzeug vor einer Ampel beispielsweise angehalten, so wird bei einem Fahrzeug mit dem vorgesehenen sogenannten Start-Stopp-System die Brennkraftmaschine 29 beim vorhandensein bestimmter Bedingungen, beispielsweise geöffnetem Triebstrang (Unterbrechung der Drehmomentübertragung von der Brennkraftmaschine 29 an ein Fahrgetriebe durch Öffnung einer Kupplung) oder minimale Fahrzeuggeschwindigkeit v < 7km/h oder Batterieladezustand <70%, abgeschaltet. Natürlich können auch zwei oder alle drei Bedingungen gleichzeitig erfüllt sein. Um in diesem sogenannten Start-Stopp-Betrieb keinen Komfort- und Sicherheitsverlust zu erleiden, ist vorgesehen, dass die Brennkraftmaschine sehr kurzfristig wieder gestartet werden kann. Hierzu ist vorgesehen, dass das erste Getriebeteil 23 sehr früh in das zweite Getriebeteil 26 eingespurt wird. Dies bedeutet in diesem Fall, dass das erste Getriebeteil 23 noch in der so genannten Auslaufphase der Brennkraftmaschine 29 in das zweite Getriebeteil 26 eingespurt werden soll, siehe hierzu auch Figur 3.

In Figur 3a bis 3d sind zusammengehörige Kurvenverläufe im Zusammenhang mit dem Einspuren eines ersten Getriebeteils 23 in ein zweites Getriebeteil 26 prinzipiell dargestellt. Entscheidet das an Bord des Fahrzeugs vorhandene Start-Stopp-System, dass die Brennkraftmaschine ausgeschaltet werden soll, so wird das Signal S, mit dem das Signal zum Einspuren des ersten Getriebeteils 23 in das zweite Getriebeteil 26 gegeben wird, auf "1" gesetzt (Figur 3a). Als Folge dieses Einschaltsignals zum Zeitpunkt t₀ wird der Antriebsmotor 50 der Vorrichtung 20 eingeschaltet, so dass ein Strom I₅₀ durch den Antriebsmotor 50 fließt und damit den Rotor 47 in Drehung versetzt. Gleichzeitig wird auch das erste Getriebeteil 23 in Drehung versetzt, Figur 3c. Die Darstellung des Stromverlaufs in Figur 3b ist idealisiert.

Durch dieses Einschaltsignal (Figur 3a) wird zunächst das erste Getriebeteil 23 in Drehung versetzt. Dieses erste Getriebeteil 23 erreicht nach einer gewissen, nicht näher bestimmten Zeit t₁ eine in Figur 3c idealisiert dargestellte maximale Umfangsgeschwindigkeit v₂₃ des ersten Getriebeteils 23.

Mit dem Beginn des Zeitpunkts t₀ beginnt im Steuergerät 53 eine Zeit Δt₁ abzulaufen. Nach dem Ablauf dieser Zeit Δt₁ zum Zeitpunkt t₂ wird die Brennkraftmaschine 29 tatsächlich ausgeschaltet, das heißt, deren Drehzahl n₂₆ bzw. die Umfangsgeschwindigkeit v₂₆ am zweiten Getriebeteil 26 beginnt sich zu vermindern, siehe auch Figur 3c. Im Ausführungsbeispiel beginnt zu diesem Zeitpunkt die für den vorzunehmenden Einspurvorgang von erstem Getriebeteil 23 in das zweite Getriebeteil 26 relevante Drehzahlermittlung von zweiten Getriebeteil 26 und erstem Getriebeteil 23. Natürlich kann die Drehzahlermittlung auch bereits z. B. zum Zeitpunkt t₀ beginnen. Im Ausführungsbeispiel ist vorgesehen, dass die Drehzahl des zweiten Getriebeteils 26 mittels des Drehzahlsensors 56 ermittelt wird. Die Drehzahlermittlung bezüglich des ersten Getriebeteils 23 erfolgt mit dem Beginn des Zeitpunkts t₃, nachdem das zweite Getriebeteil 26 eine voreingestellte Drehzahlschwelle erreicht hat. Zu diesem Zeitpunkt t₃ wird der Antriebsmotor 50 abgeschaltet, siehe auch Figur 3b.

Wie allgemein bekannt ist, erzeugt ein nicht mehr angetriebener, das heißt in diesem Fall nicht mehr bestromter Antriebsmotor 50 an einer seiner Klemmen, die hier gemäß bekannter Normen (DIN 72552) als "Klemme 45" bezeichnet ist, eine Ausgangsspannung U₄₅ (proportional zu Drehzahl n₂₃), die durch den nunmehr generatorischen Betrieb der Vorrichtung 20 verursacht ist. Aus dem Spannungsniveau dieser Spannung U₄₅ kann durch Vergleich mit in einem Kennfeld 59 gespeicherten Vergleichswerten auf eine im Wesentlichen bestimmte Drehzahl und damit Umfangsgeschwindigkeit v₂₃ des ersten Getriebeteils 23 geschlossen werden. Durch weitere ständige Beobachtung des Systems während des Zeitablaufs und damit dem Erkennen eines geeigneten Bewegungszustands von erstem Getriebeteil 23 und zweitem Getriebeteil 26 schließt das System - stellvertretend das Steuergerät 53 - schließlich auf einen geeigneten Bewegungszustand (d. h. die Umfangsgeschwindigkeiten v₂₆ und v₂₃ unterscheiden sich kaum und lassen ein Einspuren zu) und steuert zum Zeitpunkt t₄ den Aktuator 41 derart an, dass dieser bestromt (I₄₁) wird und somit das erste Getriebeteil 23 in Richtung zum zweiten Getriebeteil 26 vorschiebt. Die Kurve in Figur 3c) und Figur 3d) sind diesbezüglich etwas idealisiert. Die axiale Bewegung des Ritzels bzw. ersten Getriebeteils 23 findet eigentlich verzögert statt. Da bezüglich des ersten Getriebeteils 23 und zweiten Getriebeteils 26 ein geeigneter Bewegungszustand vorherrscht (die Umfangsgeschwindigkeiten beider Getriebeteile sind im Wesentlichen gleich), spurt das erste Getriebeteil 23 ohne Schwierigkeiten und nennenswerte Widerstände in das zweite Getriebeteil 26 ein. Da bei dem hier ausgeführten Beispiel zum Zeitpunkt t₄ das erste Getriebeteil 23 eine gegenüber dem zweiten Getriebeteil 26 unwesentlich höhere Umfangsgeschwindigkeit v₂₃ aufweist, passen sich beide Umfangsgeschwindigkeiten v₂₃ bzw. v₂₆ bis zum Zeitpunkt t₅, das heißt bis zum hier beispielhaften formschlüssigen Eingriff beider Getriebeteile an, so dass ab dem Zeitpunkt t₅ beide Umfangsgeschwindigkeiten v₂₃ und v₂₆ gleich sind. Ab diesem Zeitpunkt t₅ bleiben beide Getriebeteile 23 und 26 bis zum Zeitpunkt tₓ und darüber hinaus ineinander eingespurt. Nach dem Zeitpunkt t₅ wird zum Zeitpunkt t₆ der Strom des Aktuators 41 verringert und schließlich nach einem weiteren Zeitablauf zum Zeitpunkt t₇ abermals auf ein niedrigeres Niveau geschaltet.

Die Variation des Stromes I₄₁ hat folgenden Grund: Ziel ist ein Geräuschoptimiertes Einspuren, d.h. der Aktuator sollte möglichst keine Überschussenergie aufnehmen. Da der magnetische Kreis am Anfang des Einspurvorganges einen großen Luftspalt und damit einen großen magnetische Widerstand aufweist, muss die Durchflutung und damit der Strom I₄₁ hoch sein. Die magnetische Energie wird dabei teilweise in Federenergie aber auch in Bewegungsenergie gesteckt. Hierdurch wird der Luftspalt im Hubmagneten verkleinert. Um nun keine zu hohe Beschleunigung des Magnetankers zu erhalten, wird der Strom in der zweiten Phase zwischen t₆ und t₇ reduziert. Ist das Ritzel nun komplett eingespurt, kann die Durchflutung reduziert werden, da das Ritzel durch Selbsthemmung des Steilgewindes zwischen Rotor 47 und Ritzel 23 ein Ausrücken aus dem Getriebeteil 26 vermindert. Daher kann der Strom ab dem Zeitpunkt t₇ im Prinzip auf Null Ampère reduziert werden.

Um nun eine möglichst gute Anpassung an die Umgebungsbedingungen zu erreichen, wird die Strom-Weg-Kennlinie in Abhängigkeit der Temperatur und weiterer Umgebungsvariablen im Steuergerät hinterlegt.

Die beiden Getriebeteile 23 und 26 kommen letztlich zum Zeitpunkt t_{X} zur Ruhe und drehen sich daher nicht mehr weiter. In diesem Ausführungsbeispiel kann daher ab dem Zeitpunkt t_{X} ein weiterer Startvorgang der Brennkraftmaschine 29 erfolgen. Dies wird bzw. würde ab diesem Zeitpunkt durch Bestromen des Antriebsmotors 50 mit einem Antriebsstrom I₅₀ erfolgen, so dass das erste Getriebeteil 23 dann ein positives Antriebsmoment auf das zweite Getriebeteil 26 überträgt. Ein weiterer Startvorgang der Brennkraftmaschine 29 kann aber auch bereits vorher erfolgen, sofern beide Getriebeteile 23 und 26 ausreichend tief ineinander eingreifen

Im Rahmen dieses Ausführungsbeispiels ist somit ein Verfahren zum Betrieb einer Vorrichtung 20 mit einem ersten Getriebeteil 23 beschrieben, wobei das erste Getriebeteil 23 zum Einspuren in ein zweites Getriebeteil 26 vorgesehen ist. Die Vorrichtung 20 ist insbesondere als Startvorrichtung ausgebildet und weist als eine Ausführungsmöglichkeit des ersten Getriebeteils 23 ein Ritzel auf, das zum Einspuren in einen Zahnkranz (zweites Getriebeteil 26) einer Brennkraftmaschine 29 vorgesehen ist. Gemäß dem hier beschriebenen Verfahren sind zumindest ein Mittel (Drehzahlsensor 56, Klemme 45, Steuergerät 53, Kennfeld 59) vorhanden, durch das ein Bewegungszustand (Drehzahl- bzw. Umfangsgeschwindigkeit) des ersten Getriebeteils 23 und ein Bewegungszustand (Drehzahl bzw. Umfangsgeschwindigkeit des zweiten Getriebeteils 26) ermittelt wird.

Es ist dabei vorgesehen, dass durch das zumindest eine Mittel (Drehzahl 56, Klemme 45, Steuergerät 53, Kennfeld 59) als Eigenschaft des Bewegungszustandes des zweiten Getriebeteils 26 dessen Drehzahl n₂₆ und als Eigenschaft des Bewegungszustandes des ersten Getriebeteils 23 dessen Drehzahl n₂₃ ermittelt wird.

Im Rahmen des hier beschriebenen Verfahrens ist vorgesehen, dass durch das zumindest eine Mittel (56, 45, 53, 59) aus der Drehzahl n₂₆ des zweiten Getriebeteils 26 und der Drehzahl n23 des ersten Getriebeteils 23 ein geeigneter Bewegungszustand ermittelt wird, der ein Ineingriffbringen des ersten Getriebeteils 23 mit dem zweiten Getriebeteil 26 erlaubt. Der Begriff "geeigneter Bewegungszustand" bedeutet, dass ein Einspuren des ersten Getriebeteils 23 in das zweite Getriebeteil 26 ohne nennenswerte Widerstände beim Einspuren beider sich drehender Getriebeteile möglich ist. Der Einspurvorgang bzw. der geeignete Bewegungszustand ermöglicht ein zerstörungsfreies Ineingriffbringen beider Getriebeteile 23 und 26 im sich drehenden Zustand.

Wie beschrieben ist vorgesehen, dass zum Ineingriffbringen des ersten Getriebeteils 23 mit dem zweiten Getriebeteil 26 in einem Verfahrensschritt eine von null abweichende Umfangsgeschwindigkeit v₂₃ des ersten Getriebeteils 23 einer von null abweichenden Umfangsgeschwindigkeit v₂₆ des zweiten Getriebeteils 26 angenähert wird. Anschließend wird in einem weiteren Verfahrensschritt das erste Getriebeteil 23 mit dem zweiten Getriebeteil 26 in Eingriff gebracht (t₄ bis t₅).

Es ist dabei vorgesehen, dass zum Annähern der Umfangsgeschwindigkeiten v₂₃ und v₂₆ von erstem Getriebeteil 23 und zweitem Getriebeteil 26 einerseits die Brennkraftmaschine 29 ausgeschaltet (t₂) und dadurch die Umfangsgeschwindigkeit v₂₆ des zweiten Getriebeteils 26 gesenkt (ab t₂) und andererseits die Umfangsgeschwindigkeit des ersten Getriebeteils 23 erhöht wird (ab Zeitpunkt t₀).

Gemäß diesem ersten Ausführungsbeispiel wird dabei hinsichtlich der Reihenfolge des Ausschaltens von Brennkraftmaschine 29 und Einschalten des Antriebsmotors 50 bevorzugt, dass zuerst der Startermotor 50 eingeschaltet wird und erst dann die Brennkraftmaschine 29 ausgeschaltet wird.

Wie erläutert, ist vorgesehen, dass das erste Getriebeteil 23 nach einem ausreichenden Annähern der Umfangsgeschwindigkeiten V23 und V26 von erstem Getriebeteil 23 und zweiten Getriebeteil 26 in das zweite Getriebeteil 26 eingespurt wird. Die Umfangsgeschwindigkeiten V23 und V26 sind dabei von null verschieden.

Gemäß einem weiteren Verfahrensschritt ist vorgesehen, dass nach einem geeigneten Startsignal (beispielsweise Niederdrücken des Gaspedals des Kraftfahrzeugs) nach dem Einspuren des ersten Getriebeteils 23 in das zweite Getriebeteil 26 durch das erste Getriebeteil 23 ein positives Antriebsmoment M₂₃ auf das zweite Getriebeteil 26 und damit auf die Motorwelle 32 übertragen wird.

Wie gemäß diesem ersten Ausführungsbeispiel erläutert, ist vorgesehen, dass vor dem Übertragen des positiven Antriebsmoments M₂₃ das erste Getriebeteil 23 und das zweite Getriebeteil 26 gemeinsam und in eingespurtem Zustand beider Getriebeteile die Umfangsgeschwindigkeit beider Getriebeteile jeweils gemeinsam den Wert null erreichen (t_{X}). Ein Antriebsmoment M₂₃ kann aber auch früher (nach t₅) übertragen werden, wobei die Getriebeteile dann nicht die Umfangsgeschwindigkeit Null erreichen.

Bei der Beobachtung des Systems aus Vorrichtung 20 und Brennkraftmaschine 29 ist vorgesehen, dass insbesondere nach dem Zeitpunkt t₂ zum Ermitteln eines geeigneten Bewegungszustands des zweiten Getriebeteils 26 und des ersten Getriebeteils 23 die Drehzahlen n₂₃ bzw. n₂₆ der Getriebeteile ermittelt werden.

Da die Drehzahlen der beiden Getriebeteile 23 und 26 an sich noch keine Aussagefähigkeit hinsichtlich eines geeigneten Bewegungszustandes ermöglichen - beide Getriebeteile 23 und 26 haben üblicherweise erhebliche Durchmesserunterschiede, die im Bereich des Faktors 10 liegen - ist aus den Drehzahlen der beiden Getriebeteile jeweils eine Umfangsgeschwindigkeit V23 bzw. V26 zu ermitteln, um letztlich eine hinreichende Gleichheit beider Umfangsgeschwindigkeiten bestimmen können.

Ersatzweise ist nicht unbedingt eine Ermittlung der Umfangsgeschwindigkeiten v₂₃ bzw. v₂₆ notwendig. Genauso gut können beispielsweise in einem Kennfeld 62 des Steuergeräts 53 geeignete Drehzahlen der beiden Getriebeteile 23 und 26 abgelegt sein. Dies bedeutet konkret, beispielsweise für den Faktor 10 hinsichtlich des Durchmesserunterschieds beider Getriebeteile, dass eine Drehzahl von 300 pro Minute zum Einspuren eines ersten Getriebeteils 23 in ein zweites Getriebeteil 26 geeignet ist, wenn dieses eine Drehzahl von 30 pro Minute aufweist. Derartige Drehzahlen beider Getriebeteile, die ein Einspuren ermöglichen würden, werden hier als Äquivalente bezeichnet.

In Figur 4 ist ein im Vergleich zu Figur 3c dargestellter Einspurvorgang in etwas modifizierter Variante dargestellt. Der wesentliche Unterschied ist hier, dass das Einspuren des ersten Getriebeteils 23 in das zweite Getriebeteil 26 zwar weiterhin zum Zeitpunkt t₄ erfolgt, jedoch in diesem Fall, wie leicht ersichtlich ist, die Geschwindigkeit V26 größer als die Geschwindigkeit V23 ist. Im Unterschied zur Figur 3c muss daher bis zum Einspuren des ersten Getriebeteils 23 in das zweite Getriebeteil 26 dieses etwas beschleunigt werden, um letztlich das Eingreifen zum Zeitpunkt t₅ zu vervollständigen. Die Sicherstellung eines zügigen Eingreifens kann dabei durch mehrere verschiedene Maßnahmen sichergestellt werden: So kann bspw. eine Stromimpuls kurzer Dauer nach t4 ausreichen, um eine weiters nicht überprüfte aber geeignete Drehzahl n23 bzw. Umfangsgeschwindigkeit v23 zu erreichen. Ist nach dem Stromimpuls die Drehzahl n23 bzw. Umfangsgeschwindigkeit v23 zu hoch, kann die Drehzahl n23 bzw. Umfangsgeschwindigkeit v23 entweder wieder durch Auswertung der generatorisch ermittelten Spannung U45 oder durch Drehzahlüberwachung mittels des Sensors 51 erfolgen.

Bezüglich der bisher vorgeschlagenen Art und Weise, die Starterdrehzahl bzw. Drehzahl des Antriebsmotors 50 zu bestimmten, kann die Drehzahl nicht nur von der an der Klemme 45 anliegenden generatorischen Spannung ermittelt werden, sondern darüber hinaus zusätzlich in Abhängigkeit von der Betriebstemperatur der Vorrichtung 20 bzw. deren Betriebsdauer. Eine derartige Abhängigkeit der Drehzahl n₂₃ kann in einer weiteren Ausgestaltung ebenfalls im Steuergerät 53 (oder einem anderen Steuergerät) in einem Kennfeld abgelegt werden.
Die Starterdrehzahl kann auch mit Hilfe eines zusätzlichen Sensors 51 am Ritzel 23 ermittelt werden. Vorzugsweise eignen sich hierzu magnetische Sensoren, die die Modulation des Magnetfeldes durch die Eisenzähne des Zahnkranzes detektieren.

Soll bereits im bestromten Zustand des Antriebsmotors 50 dessen Drehzahl n₂₃ ermittelt werden, so kann dies beispielsweise unter Zuhilfenahme einer Kennlinie oder eines Kennfeldes vorgenommen werden, wobei hier die Temperatur der Vorrichtung 20 und deren Versorgungsspannung an der Klemme 45 berücksichtigt werden können. Der Starterstrom bzw. der Antriebsstrom 145 wird hierzu im Steuergerät 53 gemessen.

Hinsichtlich der Reihenfolge des Ausschaltens der Brennkraftmaschine 29 und des Einschaltens des Antriebsmotors 50 kann gegenüber dem ersten Ausführungsbeispiel bzw. zweiten Ausführungsbeispiel auch eine andere Reihenfolge gewählt werden: So kann beispielsweise die Brennkraftmaschine 29 zuerst ausgestaltet werden und dann der Startermotor bzw. Antriebsmotor 50 eingeschaltet werden. Gleichfalls ist auch ein gleichzeitiges Ausschalten der Brennkraftmaschine 29 und Anschalten des Antriebsmotors 50 möglich. Hinsichtlich der Darstellung in Figur 3c und 4 ergibt sich hinsichtlich der Verlegung des Zeitpunktes t₂ auf den Zeitpunkt t₀ eine Verschiebung der Kurven nach links bzw. früh. Dementsprechend wäre in einem solchen Fall der Zeitpunkt t₃ und folgende Zeitpunkte ebenfalls in Richtung früh, das heißt in Richtung zum Zeitpunkt t₀, vorgelegt.

Die Figur 5 zeigt für das erste Getriebeteil 23 eine Verzahnung, wobei Einzelzähne an ihrer der dem zweiten Getriebeteil 26 zugewandten Stirnseite jeweils zumindest eine Abschrägung 60 aufweisen, die ein Einspuren des ersten Getriebeteils 23 in das zweite Getriebeteil 26 erleichtert.

Dem Steuergerät 53 kann die Drehzahl der Motorwelle 32 beispielsweise auch über ein im Kraftfahrzeug vorhandenes Datensystem zugeführt werden, beispielsweise über den sogenannten CAN-BUS.

Bei dem hier beschriebenen System ist vorgesehen, dass das Auslaufen der Brennkraftmaschine bei geschlossener Drosselklappe erfolgt, um das ansonsten als störend empfundene Auslaufschütteln der Brennkraftmaschine zu vermeiden. Dadurch wird ebenfalls ein Rückpendeln des Motors, welches beim Eingriff des Getriebeteils 23 zu einem lauten Freilaufgeräusch führen würde, vermieden. Die Vorrichtung 20 bleibt mit ihrem ersten Getriebeteil dann in eingespurtem Zustand, bis wiederum ein Andrehen der Brennkraftmaschine veranlasst wird.

Die Kennfelder 59 und 62 können auch als ein gemeinsames Kennfeld (Tabelle) ausgeführt sein.

## Patentansprüche

1. Verfahren zum Betrieb eines System aus einer Startvorrichtung und einer Brennkraftmaschine (29), wobei die Startvorrichtung ein erstes Getriebeteil (23) und die Brennkraftmaschine (29) ein zweites Getriebeteil (26) aufweist, wobei das erste Getriebeteil (23) ein Ritzel (23) und das zweite Getriebeteil ein Zahnkranz (26) ist und ein Einspuren des Ritzels (23) in den Zahnkranz (26) vorgesehen ist, und zumindest ein Mittel (56, 53, 45) vorhanden ist, durch das ein Bewegungszustand des Ritzels (23) und ein Bewegungszustand des Zahnkranzes (26) ermittelt wird, und das **zumindest eine Mittel (56, 53, 45) als Eigenschaft des Bewegungszustandes des Zahnkranzes (26) dessen Drehzahl (n₂₆) und als Eigenschaft des Bewegungszustands des Ritzels (23), dessen Drehzahl (n₂₃) ermittelt wird, wobei durch das zumindest eine Mittel (56, 53, 45) aus der Drehzahl n₂₆ des Zahnkranzes (26) und der Drehzahl (n₂₃) des Ritzels (23) ein geeigneter Bewegungszustand ermittelt wird, der ein Ineingriffbringen des Ritzels (23) mit dem sich drehenden Zahnkranz (26) erlaubt, dadurch gekennzeichnet, dass** das Ritzel (23) und der Zahnkranz (26) gemeinsam und im eingespurten Zustand die Umfangsgeschwindigkeit Null erreichen und danach ein positives Antriebsmoment (M₂₃) übertragen wird.

2. Verfahren nach Anspruch 1, **dadurch gekennzeichnet, dass** zum Ineingriffbringen des ersten Getriebeteils (23) mit dem Zahnkranz (26) in einem Verfahrensschritt eine von null abweichende Umfangsgeschwindigkeit (v₂₃) des ersten Getriebeteils einer von null abweichenden Umfangsgeschwindigkeit des (v₂₆) des Zahnkranz (26) angenähert wird, und anschließend in einem weiteren Verfahrensschritt das erste Getriebeteil (23) mit dem Zahnkranz (26) in Eingriff gebracht wird.

3. Verfahren nach Anspruch **2**, **dadurch gekennzeichnet, dass** zum Annähern der Umfangsgeschwindigkeit (v₂₃; v₂₆) von Ritzel (23) und Zahnkranz (26) einerseits die Brennkraftmaschine (29) ausgeschaltet und dadurch die Umfangsgeschwindigkeit des Zahnkranzes (26) gesenkt und andererseits die Umfangsgeschwindigkeit (v₂₃) des Ritzels (23) erhöht wird.

4. Verfahren nach einem der Ansprüche **1** bis **3, dadurch gekennzeichnet, dass** bezüglich einer Reihenfolge des Ausschaltens der Brennkraftmaschine (29) und Einschaltens des Antriebsmotors (50) aus folgenden Möglichkeiten ausgewählt wird:
a) zuerst Anschalten des Antriebsmotors (50), dann Ausschalten der Brennkraftmaschine (29),
b) zuerst Ausschalten der Brennkraftmaschine (29), dann Ausschalten des Antriebsmotors (50),
c) gleichzeitiges Ausschalten der Brennkraftmaschine (29) und Anschalten des Antriebsmotors (50).

5. Verfahren nach einem der vorstehenden Ansprüche **1** bis **4, dadurch gekennzeichnet, dass** das Ritzel (23) nach einem ausreichenden Annähern der Umfangsgeschwindigkeiten (v₂₃) und (v₂₆) von Ritzel (23) und Zahnkranz (26) in den Zahnkranz (26) eingespurt wird.

6. Verfahren nach Anspruch **5, dadurch gekennzeichnet, dass** die Umfangsgeschwindigkeiten (v₂₃, v₂₆) von Null verschieden sind.

7. Verfahren nach Anspruch **5** oder **6, dadurch gekennzeichnet, dass** nach dem Einspuren des Ritzels (23) in den Zahnkranz (26) durch das Ritzel (23) ein positives Antriebsmoment M₂₃ auf den Zahnkranz (26) übertragen wird.

8. Verfahren nach einem der Ansprüche **1** bis **7, dadurch gekennzeichnet, dass** zum Ermitteln eines geeigneten Bewegungszustandes des Zahnkranzes (26) und des Ritzels (23) zu bestimmten Zeitpunkten Drehzahlen (n₂₃, n₂₆) des Ritzels (23) und des Zahnkranzes (26) ermittelt werden.

9. Verfahren nach Anspruch **8, dadurch gekennzeichnet, dass** aus den Drehzahlen (n₂₃, n₂₆) Umfangsgeschwindigkeiten (v₂₃, v₂₆) des Ritzels (23) und des Zahnkranzes (26) ermittelt und die Drehzahlen (n₂₃, n₂₆) des Ritzels (23) und des Zahnkranzes (26) miteinander verglichen werden.

10. Verfahren nach Anspruch **9, dadurch gekennzeichnet, dass** die Drehzahlen des Ritzels (23) und des Zahnkranzes (26) mit Werten vergleichen werden, die in einem Kennfeld (59, 62) eines Steuergeräts (53) gespeichert sind, wobei in dem Kennfeld für das Einspuren des Ritzels (23) in den Zahnkranz (26) geeignete Drehzahlen einander zugeordnet sind.

## Claims

1. Method for operating a system composed of a starting device and of an internal combustion engine (29), wherein the starting device has a first gearing part (23) and the internal combustion engine (29) has a second gearing part (26), wherein the first gearing part (23) is a pinion (23) and the second gearing part is a toothed ring (26), and an engagement of the pinion (23) into the toothed ring (26) is provided, and at least one means (56, 53, 45) is provided by which a motion state of the pinion (23) and a motion state of the toothed ring (26) are determined, and the at least one means (56, 53, 45) determines, as a characteristic of the motion state of the toothed ring (26), the rotational speed (n₂₆) thereof, and as a characteristic of the motion state of the pinion (23), the rotational speed (n₂₃) thereof, wherein, from the rotational speed (n₂₆) of the toothed ring (26) and the rotational speed (n₂₃) of the pinion (23), the at least one means (56, 53, 45) determines a suitable motion state which allows the pinion (23) to be placed in mesh with the rotating toothed ring (26), **characterized in that** the pinion (23) and the toothed ring (26) jointly, and in the engaged state, attain the circumferential speed zero, and thereafter, a positive drive torque (M₂₃) is transmitted.

2. Method according to Claim 1, **characterized in that**, for the placing of the first gearing part (23) in mesh with the toothed ring (26), in one method step, a non-zero circumferential speed (v₂₃) of the first gearing part is approximated towards a non-zero circumferential speed (v₂₆) of the toothed ring (26), and subsequently, in a further method step, the first gearing part (23) is placed in mesh with the toothed ring (26).

3. Method according to Claim 2, **characterized in that**, for the approximation of the circumferential speeds (v₂₃; v₂₆) of the pinion (23) and toothed ring (26), the internal combustion engine (29) is deactivated and the circumferential speed of the toothed ring (26) is thereby reduced, and also the circumferential speed (v₂₃) of the pinion (23) is increased.

4. Method according to one of Claims 1 to 3, **characterized in that**, with regard to a sequence of the deactivation of the internal combustion engine (29) and activation of the drive motor (50), a selection is made from the following options:
a) activation of the drive motor (50) first, then deactivation of the internal combustion engine (29),
b) deactivation of the internal combustion engine (29) first, then activation of the drive motor (50),
c) simultaneous deactivation of the internal combustion engine (29) and activation of the drive motor (50).

5. Method according to one of the preceding Claims 1 to 4, **characterized in that** the pinion (23) is engaged into the toothed ring (26) after sufficient approximation of the circumferential speeds (v₂₃) and (v₂₆) of the pinion (23) and toothed ring (26).

6. Method according to Claim 5, **characterized in that** the circumferential speeds (v₂₃, v₂₆) are non-zero.

7. Method according to Claim 5 or 6, **characterized in that**, after the engagement of the pinion (23) into the toothed ring (26), a positive drive torque (M₂₃) is transmitted by the pinion (23) to the toothed ring (26).

8. Method according to one of Claims 1 to 7, **characterized in that**, for the determination of a suitable motion state of the toothed ring (26) and of the pinion (23), rotational speeds (n₂₃, n₂₆) of the pinion (23) and of the toothed ring (26) are determined at certain times.

9. Method according to Claim 8, **characterized in that** circumferential speeds (v₂₃, v₂₆) of the pinion (23) and of the toothed ring (26) are determined from the rotational speeds (n₂₃, n₂₆), and the rotational speeds (n₂₃, n₂₆) of the pinion (23) and of the toothed ring (26) are compared with one another.

10. Method according to Claim 9, **characterized in that** the rotational speeds of the pinion (23) and of the toothed ring (26) are compared with values which are stored in a characteristic map (59, 62) of a control unit (53), wherein rotational speeds suitable for the engagement of the pinion (23) into the toothed ring (26) are assigned to one another in the characteristic map.

## Revendications

1. Procédé pour faire fonctionner un système composé d'un dispositif de démarrage et d'un moteur à combustion interne (29), le dispositif de démarrage présentant une première partie d'engrenage (23) et le moteur à combustion interne (29) une deuxième partie d'engrenage (26), la première partie d'engrenage (23) étant un pignon (23) et la deuxième partie d'engrenage étant une couronne dentée (26) et un pré-engagement du pignon (23) dans la couronne dentée (26) étant prévu, et au moins un moyen (56, 53, 45) étant présent, par le biais duquel sont déterminés un état de mouvement du pignon (23) et un état de mouvement de la couronne dentée (26), et l'au moins un moyen (56, 53, 45) déterminant comme propriété de l'état de mouvement de la couronne dentée (26) sa vitesse de rotation (n₂₆) et comme propriété de l'état de mouvement du pignon (23) sa vitesse de rotation (n₂₃), un état de mouvement approprié, qui permet d'amener en prise le pignon (23) avec la couronne dentée (26) en rotation, étant déterminé par l'au moins un moyen (56, 53, 45) à partir de la vitesse de rotation (n₂₆) de la couronne dentée (26) et de la vitesse de rotation (n₂₃) du pignon (23), **caractérisé en ce que** le pignon (23) et la couronne dentée (26) atteignent ensemble et dans l'état de pré-engagement la vitesse périphérique nulle et un couple d'entraînement (M₂₃) positif est ensuite transmis.

2. Procédé selon la revendication 1, **caractérisé en ce que** pour la mise en prise de la première partie d'engrenage (23) avec la couronne dentée (26), dans une étape du procédé, une vitesse périphérique (v₂ₛ) différente de zéro de la première partie d'engrenage est approchée de la vitesse périphérique (v₂₆) différente de zéro de la couronne dentée (26) et ensuite, dans une étape supplémentaire du procédé, la première partie d'engrenage (23) est amenée en prise avec la couronne dentée (26).

3. Procédé selon la revendication 2, **caractérisé en ce que** pour s'approcher de la vitesse périphérique (v₂₃ ; v₂₆) du pignon (23) et de la couronne dentée (26), d'une part le moteur à combustion interne (29) est arrêté, ce qui entraîne une diminution de la vitesse périphérique de la couronne dentée (26), et d'autre part la vitesse périphérique (v₂₃) du pignon (23) est augmentée.

4. Procédé selon l'une des revendications 1 à 3, **caractérisé en ce qu'**une sélection parmi les possibilités suivantes est effectuée concernant une séquence d'arrêt du moteur à combustion interne (29) et de mise en marche du moteur d'entraînement (50) :
a) d'abord mise en circuit du moteur d'entraînement (50) et ensuite arrêt du moteur à combustion interne (29),
b) d'abord arrêt du moteur à combustion interne (29) et ensuite arrêt du moteur d'entraînement (50),
c) simultanément arrêt du moteur à combustion interne (29) et mise en circuit du moteur d'entraînement (50).

5. Procédé selon l'une des revendications précédentes 1 à 4, **caractérisé en ce que** le pignon (23) est amené en pré-engagement dans la couronne dentée (26) après une approche suffisante des vitesses périphériques (v₂₃) et (v₂₆) du pignon (23) et de la couronne dentée (26).

6. Procédé selon la revendication 5, **caractérisé en ce que** les vitesses périphériques (v₂₃ ; v₂₆) sont différentes de zéro.

7. Procédé selon la revendication 5 ou 6, **caractérisé en ce qu'**après le pré-engagement du pignon (23) dans la couronne dentée (26), un couple d'entraînement M₂₃ positif est transmis à la couronne dentée (26) par le pignon (23).

8. Procédé selon l'une des revendications 1 à 7, **caractérisé en ce que** pour déterminer un état de mouvement approprié de la couronne dentée (26) et du pignon (23), les vitesses de rotation (n₂₃, n₂₆) du pignon (23) et de la couronne dentée (26) sont déterminées à des instants donnés.

9. Procédé selon la revendication 8, **caractérisé en ce que** les vitesses périphériques (v₂₃ ; v₂₆) du pignon (23) et de la couronne dentée (26) sont déterminées à partir des vitesses de rotation (n₂₃, n₂₆) et les vitesses de rotation (n₂₃, n₂₆) du pignon (23) et de la couronne dentée (26) sont comparées entre elles.

10. Procédé selon la revendication 9, **caractérisé en ce que** les vitesses de rotation du pignon (23) et de la couronne dentée (26) sont comparées avec des valeurs qui sont mises en mémoire dans un diagramme caractéristique (59, 62) d'un contrôleur (53), les vitesses de rotation appropriées pour le pré-engagement du pignon (23) dans la couronne dentée (26) étant associées les unes aux autres dans le diagramme caractéristique.
